# EUROPÄISCHE PATENTSCHRIFT

(11) **EP 0 177 796 B1**
(45) Veröffentlichungstag und Bekanntmachung des Hinweises auf die Patenterteilung: **11.01.1989**
(21) Anmeldenummer: 85111577.4
(22) Anmeldetag: 13.09.1985
(51) Int. Cl.: B22D 11/14, B22D 11/16, B22D 11/128

(54) **Verfahren und Vorrichtung zum Führen und Richten eines Giessstranges im Richt- und Auslaufbereich einer Bogenstranggiessanlage**
Method of and installation for guiding and straightening a cast strand in the straight- and outlet region of a curved continuous casting plant
Procédé et dispositif pour guider et diriger une bande de coulée dans la région d'alignement et d'écoulement d'une installation courbée de coulée continue

(30) Priorität: 10.10.1984 DE 3437178
(43) Veröffentlichungstag der Anmeldung: 16.04.1986
(73) Patentinhaber: SMS SCHLOEMANN-SIEMAG AKTIENGESELLSCHAFT, 40237 Düsseldorf (DE)
(72) Erfinder: Streubel, Hans, D-4006 Erkrath 1 (DE)
(74) Vertreter: Müller, Gerd, Dipl.-Ing.

(56) Entgegenhaltungen:
- DE-A- 2 747 000
- GB-A- 1 402 640
- US-A- 4 056 140

## Beschreibung

Die Erfindung betrifft ein Verfahren zum Führen und Richten eines Gießstranges im Richt- und Auslaufbereich einer Bogenstranggießanlage, wobei gegenüberliegend angeordnete Rollen von einer Federkraft gegen den ferrostatischen Druck in einem dem Gießformat entsprechenden Abstand gehalten werden. Darüber hinaus betrifft die Erfindung eine Vorrichtung zur Durchführung des Verfahrens.

Bei diesem bekannten Verfahren (DE-A 2 942 144) wird eine bewegliche Rollentraverse gegenüber einer ortsfesten Rollentraverse durch Tellerfedern gegen den ferrostatischen Druck in einer dem Format entsprechenden Position gehalten. Der Gießstrang kann insbesondere am Anfang und Ende durch stärkere Abkühlung Bereiche erhöhter Festigkeit aufweisen. Wird nun durch einen Bereich erhöhter Festigkeit die Verstelltraverse aufgedrückt, so kommt es infolge der steilen Federkennlinie zu einem starken Kraftanstieg. Dies führt insbesondere im Richt- und Auslaufbereich der Stranggießanlage zur Verklemmung des Gießstranges und zur Überlastung einzelner Rollen. Führt die Verklemmung zu einem Ausförderstillstand so müssen die Tellerfedern durch eine zusätzliche Kraft weiter zusammengedrückt und die bewegliche Rollentraverse entlastend hochgefahren werden.

Durch die DE-A-2 747 000 ist ein Verfahren zur Feststellung und Beseitigung einer ungenauen Spaltweite zwischen Walzenpaaren bekannt, wobei die zwischen Walzenpaar und Strang auftretende Kraft gemessen und bei Abweichung von einem Nennwert der Spalt durch eine Einstellvorrichtung nach dem Auslauf eines Gießstranges korrigiert wird. Auch hierbei ist eine Anpassung an über die Gießstranglänge unterschiedliche Festigkeitswerte nicht möglich.

Aufgabe der Erfindung ist die Schaffung eines Verfahrens und einer Vorrichtung zum Führen und Richten eines Gießstranges, wobei Verklemmungen durch Gießstrangbereiche erhöhter Festigkeit vermieden und die Rollenbelastung erheblich reduziert wird.

Die gestellte Aufgabe wird erfindungsgemäß dadurch gelöst, daß ein Gießstrangbereich erhöhter Festigkeit wegverfolgt wird und bei dessen Durchlauf zwischen den gegenüberliegenden Rollen die jeweilige Federkraft durch eine geringere Zusatzkraft reduziert wird.

Auf diese Weise kann ein Verklemmen von Gießstrangbereichen erhöhter Festigkeit in der Strangführung und damit eine Überlastung von Rollen vermieden werden.

Ein Steuersystem zur Durchführung des Verfahrens besteht gemäß einem weiteren Merkmal der Erfindung aus einem Stranggießprozeßrechner, einem Wegfolge- und Steuerungsrechner und einer Hydrauliksteuerung mit angeschlossenen hydraulischen Kraftgeräten. Die vom Stranggießprozeßrechner dargestellten Gießablaufdaten insbesondere über Gießstrangbereiche erhöhter Festigkeit werden an den Wegfolge- und Steuerungsrechner geleitet, der entsprechend der Strangförderung an die Hydrauliksteuerung Signale zur Beaufschlagung der hydraulischen Kraftgeräte übermittelt.

Weitere vorrichtungsmäßige Ausgestaltungen der Erfindung ergeben sich aus den Unteransprüchen.

In der Zeichnung sind Ausführungsbeispiele der Erfindung dargestellt. Es zeigen :
Fig. 1 ein Steuersystem zur Durchführung des Verfahrens,
Fig. 2 ein Strangführungselement im Richt- und Auslaufbereich einer Stranggießanlage und
Fig. 3 eine aus Zuganker und Druckfeder bestehende alternative Verbindungseinheit.

Das Steuersystem gemäß Fig. 1 besteht aus einem Stranggießprozeßrechner 1, einem Wegfolge- und Steuerungsrechner 2 und einer Hydrauliksteuerung 3, von der aus hydraulische Kraftgeräte 4 von Strangführungselementen 5, beim Durchlauf eines Gießstrangbereichs erhöhter Festigkeit beaufschlagt werden.

In dem Strangführungselement gemäß Fig. 2 sind fünf untere Rollen 6 an einer Festtraverse 7 und fünf obere Rollen 8 ah einer Verstelltraverse 9 gelagert, wobei jeweils eine mittlere Rolle angetrieben ist, die an der Verstelltraverse 9 durch Druckmittelzylinder 10 anstellbar sind. An der Festtraverse 7 sind vier Hohlsäulen 11 ange- . bracht, an deren Innenseiten die Verstelltraverse 10 mittels Gleitstücken 12 geführt ist.

In jeder Hohlsäule 11 befindet sich eine Federhülse 13, deren Bodenstück 14 mittels Bolzen 15 an der Festtraverse 7 befestigt sind. In jeder Federhülse 13 ist ein Zuganker 16 mittels Tellerfedern 17 verspannt. Der Zuganker 16 ist im Bodenstück 14 und in einem oberen Hülsendeckel 18 geführt.

Auf der Verstelltraverse 9 sind Spindelhubelemente 19 angeordnet, deren Spindeln über ein Gabelstück 20 und einen Bolzen 21 mit einem an dem Zuganker 16 befestigten Kopf 22 verbunden ist. Zwischen dem oberen Hülsendeckel 18 und dem Kopf 22 ist eine Hydraulikmutter 23 angeordnet.

Sobald ein Gießstrangbereich erhöhter Festigkeit das Strangführungselement erreicht, werden die Hydraulikmuttern 23 von der Hydrauliksteuerung 3 beaufschlagt. Dadurch wird die vom Zuganker 16 auf die Verstelltraverse 9 übertragene Zuhaltekraft reduziert. Falls der Gießstrangbereich erhöhter Festigkeit die Verstelltraverse 9 aufdrückt, können die aufgrund der Federkennlinie ansteigenden Zuhaltkräfte nicht zu einer Überlastung der Rollen 6, 8 führen.

Bei dem in Fig. 3 dargestellten alternativen Verbidnungselement ist ein Zuganker 24 mittels zweier parallelwirkender Schraubenfedern 25, 26 innerhalb einer Federhülse 27 verspannt. Dabei wirkt jede Schraubenfeder 25, 26 innerhalb der Federhülse 27 gegen eine eigene Anschlagfläche 28 bzw. 29. Ein Bodenstück 30 der Federhülse 27 ist als Hydraulikzylinder ausgebildet, dessen Kolben 31 bei Beaufschlagung gegen den Zuganker 24 wirkt.

## Patentansprüche

1. Verfahren zum Führen und Richten eines Gießstranges im Richt- und Auslaufbereich einer Bogenstranggießanlage, wobei gegenüberliegend angeordnete Rollen von einer Federkraft gegen den ferrostatischen Druck des Gießstranges in einem dem Gießformat entsprechenden Abstand gehalten werden, dadurch gekennzeichnet, daß" ein Gießstrangbereich erhöhter Festigkeit wegverfolgt wird und bei dessen Durchlauf zwischen den gegenüberliegenden Rollen die jeweilige Federkraft durch eine geringere Zusatzkraft reduziert wird.

2. Steuersystem zur Durchführung des Verfahrens nach Anspruch 1, gekennzeichnet durch einen Stranggießprozeßrechner (1), einen Wegfolge- und Steuerungsrechner (2) und eine Hydrauliksteuerung (3) mit angeschlossenen hydraulischen Kraftgeräten (4).

3. Vorrichtung zur Durchführung des Verfahrens nach Anspruch 1, wobei Rollen (6, 8) abschnittsweise gegenüberliegend an einer ortsfesten Traverse (7) bzw. einer Verstelltraverse (9) gelagert sind, die durch innerhalb von Hülsen (13) durch Druckfedern (17) belastete Zuganker (16) auf Formatabstand gehalten werden, wobei den Zugankern hydraulische Kraftgeräte zugeordnet sind, dadurch gekennzeichnet, daß zwischen einem Hülsendeckel (18) und einem Zugstangen kopf (22) eine Hydraulikmutter (23) angeordnet ist.

4. Vorrichtung zur Durchführung des Verfahrens nach Anspruch 1, wobei Rollen (6, 8) abschnittsweise gegenüberliegend an einer ortsfesten Traverse (7) bzw. einer Verstelltraverse (9) gelagert sind, die durch innerhalb von Hülsen (27) durch Druckfedern (25, 26) belastete Zuganker (24) auf Formatabstand gehalten werden, wobei den Zugankern hydraulische Kraftgeräte zugeordnet sind, dadurch gekennzeichnet, daß ein Bodenstück (30) der Federhülse (27) als Hydraulikzylinder ausgebildet ist, dessen Kolben (31) auf den Zuganker (24) gerichtet ist.

5. Vorrichtung nach Anspruch 3 oder 4, dadurch gekennzeichnet, daß innerhalb der Federhülse (27) auf dem Zuganker (24) zwei Schraubenfedern (25, 26) angeordnet sind, denen innerhalb der Federhülse je eine eigene Anschlagfläche (28, 29) zugeordnet ist.

## Claims

1. Method for the guiding and straightening of a continuously cast billet in the straightening and outlet region of a curved continuous casting plant, wherein rollers arranged to lie one opposite the other are held at a spacing corresponding to the casting format by a spring force against the ferrostatic pressure of the continuously cast billet, characterised thereby, that a continuously cast billet region of increased strength is tracked in its travel and, on its passage between the rollers lying one opposite the other, the respective spring force is reduced by a smaller additional force.

2. Control system for the performance of the method according to claim 1, characterised by a continuous casting process computer (1), a travel-tracking and control computer (2) and an hydraulic control (3) with connected hydraulic force devices (4).

3. Device for the performance of the method according to claim 1, wherein rollers (6, 8) are borne to lie one opposite the other in stages at a fixed located crossbeam (7) and at an adjustable crossbeam (9) respectively and are kept at format spacing by tension rods (16) loaded by compression springs (17) within sleeves (13), wherein hydraulic force devices are associated with the tension rods, characterised thereby, that an hydraulic nut (23) is arranged between a sleeve cover (18) and a tension rod head (22).

4. Device for the performance of the method according to claim 1, wherein rollers (6, 8) are borne to lie one opposite the other in stages at a fixed located crossbeam (7) and at an adjustable crossbeam (9) respectively and are kept at format spacing by tension rods (24) loaded by compression springs (25, 26) within sleeves (27), wherein hydraulic force devices are associated with the tension rods, characterised thereby, that a base piece (30) of the spring sleeve (27) is constructed as hydraulic cylinder, the piston (31) of which is directed to the tension rod (24).

5. Device according to claim 3 or 4, characterised thereby, that two helical springs (25, 26), with each of which a respective individual abutment surface (28, 29) is associated within the spring sleeve, are arranged on the tension rod (24) within the spring sleeve (27).

## Revendications

1. Procédé pour le guidage et le dressage d'une barre coulée, dans la zone de dressage et de sortie d'une installation de coulée continue coudée, des galets agencés l'un en face de l'autre étant maintenus par une force de ressort contre la pression ferrostatique de la barre coulée à une distance correspondant à la dimension de coulée, caractérisé en ce qu'on suit le déplacement d'une zone de barre coulée de résistance plus élevée et en ce qu'on réduit la force de ressort correspondante par une force supplémentaire moins importante lors du passage de celle-ci entre les galets opposés.

. 2. Système de commande pour la mise en oeuvre du procédé selon la revendication 1 caractérisé par un calculateur relatif au processus de coulée continue (1), un calculateur de surveillance du déplacement et de commande (2) et une commande hydraulique (3) comportant des organes de transmission de force y raccordés (4).

3. Dispositif pour la mise en oeuvre du procédé selon la revendication 1, dans lequel des galets (6, 8) sont logés par tronçon l'un en face de l'autre, respectivement sur un support fixe (7) et sur un support mobile (9) qui sont maintenus à une distance qui correspond à la dimension de coulée, par des tirants d'ancrage (16) soumis à l'effet de ressorts comprimés (17) à l'intérieur de douilles (13). des organes hydrauliques de transmission de force étant associés auxdits tirants d'ancrage, caractérisé en ce qu'un écrou hydraulique (23) est agencé entre un couvercle de douille (18) et une tête de tirant (22).

4. Dispositif pour la mise en oeuvre du procédé selon la revendication 1, dans lequel des galets (6, 8) sont logés par tronçon l'un en face de l'autre, respectivement sur un support fixe (7) et sur un support mobile (9) qui sont maintenus à une distance qui correspond à la dimension de coulée, par des tirants d'ancrage (24) soumis à l'effet de ressorts comprimés (25, 26) à l'intérieur de douilles (27), des organes hydrauliques de transmission de force étant associés auxdits tirants d'ancrage, caractérisé en ce qu'une pièce de fond (30) de la douille à ressorts (27) consiste en un vérin hydraulique dont le piston (31) est orienté vers le tirant d'ancrage (25).

5. Dispositif selon la revendication 3 ou 4 caractérisé en ce que deux ressorts hélicoïdaux (25, 26) sont agencés sur le tirant d'ancrage (24), à l'intérieur de la douille à ressorts (27), ressorts hélicoïdaux auxquels chaque fois une surface d'appui (28, 29) propre est associée à l'intérieur de la douille à ressorts.
